# EUROPÄISCHE PATENTSCHRIFT

(11) **EP 0 993 589 B1**
(45) Veröffentlichungstag und Bekanntmachung des Hinweises auf die Patenterteilung: **02.10.2002**
(21) Anmeldenummer: 98941246.5
(22) Anmeldetag: 29.06.1998
(51) Int. Cl.: F42B 3/13

(54) **ANZÜNDER**
IGNITER
SYSTEME D'ALLUMAGE

(30) Priorität: 09.07.1997 DE 19729437
(43) Veröffentlichungstag der Anmeldung: 19.04.2000
(73) Patentinhaber: SIEMENS AKTIENGESELLSCHAFT, 80333 München (DE)
(72) Erfinder: SWART, Marten, D-93083 Obertraubling (DE); DIRMEYER, Josef, D-92439 Bodenwöhr (DE)
(86) Internationale Anmeldenummer: DE9801779
(87) Internationale Veröffentlichungsnummer: WO99002937

(56) Entgegenhaltungen:
- EP-A- 0 863 379
- WO-A-96/12926
- DE-A- 3 537 820
- DE-C- 3 842 917
- US-A- 4 819 560

## Beschreibung

Die Erfindung betrifft einen Anzünder.

Ein bekannter Anzünder (WO 96/12926-A) enthält einen metallenen Träger, über den eine Kappe gestülpt ist. Kappe und Träger bilden zusammen eine Kapsel, die mit Zündmaterial angefüllt ist. Ein erster Anschlußstift ist an dem metallenen Träger befestigt, eine weiterer Anschlußstift ist elektrisch isoliert durch den Träger geführt und ragt in das Kapselinnere. Auf der dem Zündmaterial zugewandten Seite des Trägers ist ein Halbleiterzündelement angeordnet, welches mittels eines Bonddrahtes elektrisch leitend mit dem weiteren Anschlußstift verbunden ist.

Aus der EP 0 471 871 A1 ist ein Insassenschutzsystem für ein Kraftfahrzeug bekannt, bei dem ein zentral im Fahrzeug angeordnetes Steuergerät über eine Datenleitung mit diversen Schutzmitteln des Kraftfahrzeugs verbunden ist. Dabei ist jedem Schutzmittel eine elektrische Schaltung zugeordnet, die insbesondere von dem zentralen Steuergerät ausgesandte Zündbefehle empfängt und decodiert. Ferner ist ein Energiespeicherkondensator bei jedem Insassenschutzmittel angeordnet, so daß infolge von Steuersignalen des Steuergeräts die elektrischen Schaltung veranlaßt, die im Kondensator gespeicherte Energie auf ein Zündelement des Insassenschutzmittels zu übertragen und damit ein Auslösen des Insassenschutzmittels einzuleiten.

Aus der US 4,819,560-A ist ein Anzünder bekannt mit einem Halbleiterplättchen, das eine integrierte Schaltung enthält. Ferner kann das Halbleiterplättchen ein Zündelement enthalten, das beispielsweise durch eine Passivierungsschicht gebildet wird. Das Zündelement ist thermisch an ein Zündmaterial gekoppelt.

Aufgabe der Erfindung ist es, eine raumsparende Anordnung einer einem Insassenschutzmittel zugeordneten elektrischen Schaltung zu schaffen, die über eine Datenleitung mit dem zentralen Steuergerät verbundenen wird.

Die Aufgabe wird erfindungsgemäß gelöst durch die Merkmale des Patentanspruchs 1.

Dabei werden die elektrische Schaltung und der Energiespeicherkondensator in einen beispielsweise aus der WO 96/12926-A bekannten Anzünder eingebracht/integriert. Damit der erfindungsgemäße Anzünder sich nicht in Form und Größe von dem bekannten Anzünder unterscheidet, ist die elektrische Schaltung als integrierte Schaltungsanordnung auf einem Halbleitersubstrat ausgebildet und erlaubt aufgrund der Integration kleinstmögliche Abmessungen. Ferner ist auch der zum Bereitstellen von Energie für einen Zündvorgang vorgesehene Kondensator als integriertes Bauelement ausgebildet, das die Form eines weiteren Halbleiterplättchens einnimmt. Dabei ist das erste, den Kondensator enthaltene Halbleiterplättchen mit seiner Breitseite gegenüber der Breitseite des die integrierte Schaltungsanordnung enthaltenden zweiten Halbleiterplättchens angeordnet, so daß die Halbleiterplättchen aufeinander als sogenanntes "package" gestapelt sind und damit in Summe geringstmöglichen Raum beanspruchen. Dieses package wird wiederum vorzugsweise auf einem Metallträger des Anzünders angeordnet, welcher zumindest zusammen mit einer Kappe eine Kapsel bildet, die im folgenden Zündmaterial gefüllt wird. Die beiden Breitseiten eines Halbleiterplättchens weisen bei einem quaderförmigen Plättchen je eine wesentlich größere Fläche auf als je eine der vier Stirnflächen.

Durch das erfindungsgemäße Ausbilden der Schaltungsanordnung und des Kondensators als integrierte Bauelemente und das erfindungsgemäße Stapeln dieser Bauelemente können alle für ein Insassenschutzsystem nach der EP 0 471 871 A1 erforderlichen, räumlich nahe bei dem Insassenschutzmittel angeordneten Bauelemente in einen herkömmlichen Anzünder aufgenommen werden. Dadurch werden zahlreiche Vorteile offenbar: Anzünderseitig ist lediglich eine einzige Steckverbindung zwischen der Datenleitung, die als Bestandteil eines Kabelbaums zugeführt wird, und dem Anzünder erforderlich. Ein separat ausgebildeter Adapter zur Aufnahme der elektrischen Schaltung zwischen Kabelbaum und Anzünder dagegen hätte zwei Steckverbindungen: eine zum Kabelbaum, die andere zu einem herkömmlichen Anzünder. Mit dem erfindungsgemäßen Anzünder ist also die Gefahr einer nicht ausreichenden Kontaktierung sowie einer versehentlichen Verpolung auf ein Minimum reduziert.

Ein solcher für das Auslösen eines Insassenschutzmittels vorgesehener Anzünder ist gewöhnlich in das Gehäuse eines Gasgenerators gesteckt oder anderweitig mit diesem mechanisch verbunden. Der Gasgenerator weist wiederum zu einem gefalteten Luftsack (Airbag) gerichtete Sollbruchstellen oder Öffnungen auf. Durch ein Aufheizen des Zündelements im Anzünder explodiert das Zündmaterial des Anzünders, wodurch ausreichend Energie auf den Gasgenerator übertragen wird, sodaß dessen Gastabletten Gas freisetzen, welches in den Luftsack strömt. Gewöhnlich weisen Gasgeneratoren Befestigungsstellen oder Öffnungen zur Aufnahme herkömmlicher Anzünder mit fest vorgegebenen Geometrien auf. Wird nun erfindungsgemäß die gesamte Elektronik inklusive Kondensator in einen herkömmlichen Anzünder integriert, ohne daß dessen Bauform und Größe verändert werden muß, kann auf die Verwendung herkömmlicher Gasgeneratoren im Zusammenwirken mit dem erfindungsgemäßen Anzünder zurückgegriffen werden, sodaß zum einen eine konstruktiv aufwendige Änderung der Gasgeneratoren nicht erforderlich ist, zum anderen auch wesentliche Bestandteile des Anzünders gegenüber herkömmlichen Anzündern in ihrer konstruktiven Ausbildung nicht geändert werden müssen. Metallträger, wie Kappe beispielsweise können eine zum bekannten Anzünder identische konstruktive Ausbildung aufweisen.

Ferner erfordert der erfindungsgemäße Anzünder lediglich ein Minimum an Bauelementen und ist fertigungstechnisch einfach herzustellen.

Zur Ausbildung eines Kondensators als integriertes Bauelement, der ausreichend Energie zum Zünden eines Insassenschutzmittels aufnehmen kann, wird auf den Fachartikel "A novel capacitor technology based on porous silicon" in Thin Solid Films v. Lehmann et al verwiesen. Dabei werden in ein Siliziumsubstrat vertikal eine Vielzahl von Poren geätzt. Eine aufgebrachte Dielektrikumsschicht und eine auf die Dielektrumsschicht aufgebrachte Polysiliziumschicht bilden im folgenden zusammen mit dem Substrat den Kondensator, wobei das Substrat und die Polysiliziumschicht aufgrund der hohen Anzahl der Poren großflächige Kondensatorplatten bilden. Zur Ausbildung und Herstellung eines solchen Kondensators ist auf oben genannten Fachartikel verwiesen, dessen Inhalt hiermit als Bestandteil vorliegender Patentanmeldung eingeführt gilt.

Vorteilhafte Weiterbildungen der Erfindung sind durch die Unteransprüche gekennzeichnet.

Ausführungsbeispiele der Erfindung und ihrer Weiterbildungen werden anhand der Zeichnungen näher erläutert. Es zeigen:
Figur 1 ein elektrisches Schaltbild des Anzünders,
Figur 2 den erfindungsgemäßen Anzünder in einer Explosivdarstellung aus einer Ansicht von oben, und
Figur 3 einen erfindungsgemäßen Anzünder in Explosivdarstellung aus einer Ansicht von unten.

Figur 1 zeigt das elektrische Schaltbild des erfindungsgemäßen Anzünders. Zum Anschluß an einen Stecker des Kabelbaums sind anzünderseitig die Anschlüsse 6 vorgesehen, die über je einen Entkopplungswiderstand 61 sowie über einen Filterkondensator 62 mit einer integrierten Schaltungsanordnung 21 verbunden sind. Weiterhin ist ein Zündelement 31 in Form eines Heizwiderstandes sowie ein Energiespeicherkondensator 11 mit der integrierten Schaltungsanordnung 21 verbunden.

Im folgenden wird die Funktion der einzelnen Baulemente näher erläutert: Da zumindest zwei der Anschlüsse 6 kabelbaumseitig mit einem Datenbus verbunden sind, würde ein Kurzschluß beispielsweise in der integrierten Schaltungsanordnung 21 das gesamte Bussystem lahmlegen. Zum Schutz des Busses vor einem solchen Kurzschluß sind die hochohmigen Entkopplungswiderstände 61 in jedem Anschlußpfad vorgesehen. Der Filterkondensator 62 dient zum Ausfiltern hochfrequenter elektromagnetischer Störstrahlung. Der Kondensator 11 dient zum Bereitstellen einer ausreichenden Menge an Energie zum Zünden bzw. Auslösen des zugehörigen Insassenschutzmittels. Das Zündelement 31 ist als Widerstandsheizdraht ausgebildet, das mit einem Zündmaterial, z.B. Zündpulver, des Anzünders wärmegekoppelt ist. Die integrierte Schaltungsanordnung 21 empfängt über die Anschlüsse 6 eintreffende Nachrichten eines zentralen Steuergeräts des Insassenschutzsystems. Diese Nachrichten können Auslöseinformation aber auch Diagnoseinformation enthalten. Dazu besitzt die integrierte Schaltungsanordnung eine für die Anbindung an den Datenbus geeignete Schnittstelle sowie eine Steuereinheit in Form eines Mikroprozessors zum Auswerten der empfangenen Daten, zum Absetzen auszusendender Nachricht, und zum Durchführen von Steuer- und Prüfroutinen. Erkennt die integrierte Schaltungsanordnung einen übermittelten Zündbefehl, so schaltet sie einen integrierten elektrisch steuerbaren Schalter leitend, durch den die im Energiespeicherkondensator 11 gespeicherte Energie in Form eines Heizstroms auf das Zündelement 31 übertragen wird.

Figur 2 zeigt eine Explosivdarstellung des erfindungsgemäßen Anzünders aus einer Ansicht von oben. Der erfindungsgemäße Anzünder enthält drei Anschlußstifte 6, die durch einen Kunststoffhalter 7 in mit Glasisolierungen 51 versehene Öffnungen eines Metallträgers 5 geführt sind. Der Metallträger 5 dient als Trägerelement für drei flächig ausgebildete Halbleiterplättchen 1, 2 und 3. Das erste Halbleiterplättchen 1 enthält den integrierten Kondensator, das zweite Halbleiterplättchen 2 die integrierte Schaltungsanordnung und das dritte Halbleiterplättchen 3 das Zündelement. Gemäß Figur 2 weisen das zweite und das dritte Halbleiterplättchen 2 bzw. 3 jeweils auf ihren Breitseiten Kontaktfelder 4 auf, wobei die Kontaktfelder 4 des zweiten Halbleiterplättchens 2 auf einer überstehenden Fläche des zweiten Halbleiterplättchens 2 angeordnet sind, sodaß bei gestapelten Halbleiterplättchen 2, 1 und 3 eine Kontaktierung des dritten Halbleiterplättchens 3 mit dem zweiten Halbleiterplättchen 2 über Bonddrähte 41 ermöglicht wird. Das erste Halbleiterplättchen 1 ist mit dem zweiten Halbleiterplättchen 2 vorzugsweise in der sogenannten "Flip-Chip-Technik" verbunden. Dazu weisen die beiden Halbleiterplättchen 1 und 2 auf den einander zugewandten Breitseiten nicht eingezeichnete Kontaktfelder 4 auf, die bei einer Stapelung der beiden Halbleiterplättchen aneinander gegenüber stehen und einen elektrischen Kontakt zwischen den beiden Halbleiterplättchen 1 und 2 schaffen.

Die einzelnen Halbleiterplättchen sind miteinander vorzugsweise über eine Klebeschicht verbunden. Gegebenenfalls ist eine zusätzliche Isolierschicht zwischen den einzelnen Halbleiterplättchen erforderlich, sodaß elektrische Kurzschlüsse zwischen den einzelne Bauteile repräsentierenden Halbleiterplättchen vermieden werden und elektrische Kontaktierungen nur definiert über die Kontaktfelder hergestellt werden.

Das dritte Halbleiterplättchen ist vorzugsweise ein Siliziumsubstrat, auf das eine Polysiliziumschicht mit einem dünnen Querschnittsbereich aufgebracht ist. Dieser dünne Querschnittsbereich dient bei Stromdurchfluß als Heizwiderstand. Der Heizwiderstand kann allerdings auch in das erste Halbleiterplättchen integriert werden. Dazu enthält das erste Halbleiterplättchen einen nicht mit vorgenannten Poren durchsetzten Bereich, auf den aber die Polysiliziumschicht aufgebracht ist, die auch eine der Kondensatorelektroden bildet. In diesem Substratbereich ist die Polysiliziumschicht wiederum in einem definierten Bereich mit einem dünnen Querschnitt ausgebildet, so daß dieser Bereich der Polysiliziumschicht das Widerstandsheizelement bildet. Bei einer solchen Realisierung des Zündelements kann also auf ein drittes Halbleiterplättchen verzichtet werden.

Alternativ zu vorgenannter Zündelementimplementierung kann auch das zweite Halbleiterplättchen das Zündelement enthalten. Dazu ist ein Bereich einer für die elektrische Schaltung als Kontaktierungsschicht dienenden Polysiliziumschicht freigeätzt und dient in diesem freigeätzten Bereich als Widerstandheizelement.

Bei allen Ausbildungsformen des Zündelements ist darauf zu achten, daß das Zündelement eine gute thermische Kopplung zum Zündmaterial hat. Deswegen ist vorzugsweise dasjenige Halbleiterplättchen zuoberst angeordnet, das das Widerstandselement enthält. Das unterste Halbleiterplättchen ist vorzugsweise über eine Klebeverbindung mit dem Metallträger 5 verbunden. Der Metallträger 5 dient zum einen als Kühlkörper für die integrierte Schaltungsanordnung. Er dient zum anderen als mechanisch stabiles Element für den Anzünder. Der Metallträger dient ferner als Schutzschild vor schwerwiegenden mechanischen Rückwirkungen auf die Steckverbindung zum Datenbus bzw. den Datenbus selbst bei einer Explosion des Zündmaterials.

Gemäß Figur 3 ist ersichtlich, daß die Anschlußstifte 6 jeweils einen Entkopplungswiderstand 61 enthalten. Zwischen zwei Anschlußstiften 6 ist der Filterkondensator 62 angeordnet. Ein lediglich im Aufbruch eingezeichneter Kunststoffhalter fixiert die Anschlußstifte 6 sowie die Bauelemente 61 und 62.

Folgendes vorteilhafte Herstellungsverfahren wird vorgeschlagen: Die Anschlußstifte 6 sind Bestandteil eines aus einem Metallblech herausgestanzten Stanzgitters. Nach dem Stanzvorgang werden die Bauelemente 61 und 62 auf dem Stanzgitter angebracht. Im folgenden wird der Kunststoffhalter 7 um das Stanzgitter herumgespritzt. Dann werden überschüssige elektrische Verbindungen zwischen den Anschlußstiften, die zur mechanischen Stabilität des Stanzgitters bei der Bauelementemontage dienten, freigestanzt. Die bislang erstellte Vorrichtung mit dem Kunststoffhalter 7 und den Anschlußstiften 6 wird im folgenden mit dem Metallträger 5 verbunden, wobei die Anschlußstifte 6 in Glasisolierungen 51 des Metallträgers 5 eingepreßt werden. Vorzugsweise sind dabei bereits die Haibleiterplättchen in gestapelter Weise auf dem Metallträger befestigt. Dazu werden die einzelnen Halbleiterplättchen miteinander bzw. mit dem Metallträger verklebt. Bei Verwendung der Flip-Chip-Technik sind die einzelnen Halbleiterplättchen bereits miteinander kontaktiert. Andernfalls werden nach dem Zusammenfügen des Metallträgers mit den Halbleiterplättchen und dem Kunststoffhalter 7 Bondkontakte zwischen den Halbleiterplättchen, wo erforderlich, hergestellt, sowie Bondkontakte zwischen den Anschlußstiften und Kontaktfeldern der integrierten Schaltungsanordnung.

Im folgenden wird die Kappe 8 auf den Metallträger 5 aufgesetzt und mit diesem dicht verbunden, beispielsweise durch einen Bördelvorgang. Die Kappe 8 weist dabei an ihrer Stirnseite einer Öffnung auf, über die im folgenden Zündmaterial in die durch die Kappe 8 und den Metallkörper 5 gebildete Kapsel eingefüllt, insbesondere eingepreßt wird. Das Zündmaterial umgibt also im folgenden die Halbleiterplättchen 1 bis 3. Daraufhin wird die Kappe mit einem nicht eingezeichneten Deckel hermetisch verschlossen.

## Patentansprüche

1. Anzünder, insbesondere zum Auslösen eines Insassenschutzmittels eines Kraftfahrzeugs, mit einem mit Zündmaterial zusammenwirkenden Zündelement (31), mit einem ersten Halbleiterplättchen (1), das einen als integriertes Bauelement ausgebildeten Kondensator (11) zum Bereitstellen von Energie für einen Zündvorgang enthält, mit einem zweiten Halbleiterplättchen (2), das eine integrierte Schaltungsanordnung (21) zum Steuern des Zündelements (31) enthält, **gekennzeichnet dadurch, daß**
das erste Halbleiterplättchen (1) mit seiner Breitseite einer Breitseite des zweiten Halbleiterplättchens (2) gegenübersteht.

2. Anzünder nach Anspruch 1, **dadurch gekennzeichnet, daß** das erste und das zweite Halbleiterplättchen (1,2) aufeinander angeordnet sind.

3. Anzünder nach Anspruch 1 oder Anspruch 2, **dadurch gekennzeichnet, daß** das Zündelement (31) als Widerstandsheizdraht ausgebildet ist.

4. Anzünder nach einem der vorhergehenden Ansprüche, **dadurch gekennzeichnet, daß** ein drittes Halbleiterplättchen (3) das Zündelement (31) enthält, und **daß** das dritte Halbleiterplättchen (3) mit seiner Breitseite einer Breitseite des ersten oder zweiten Halbleiterplättchens (1,2) gegenübersteht.

5. Anzünder nach Anspruch 4, **dadurch gekennzeichnet, daß** das dritte Halbleiterplättchen (3) auf dem ersten Halbleiterplättchen (1) angeordnet ist.

6. Anzünder nach einem der vorhergehenden Ansprüche, **dadurch gekennzeichnet, daß** jedes Halbleiterplättchen (1,2,3) Kontaktfelder (4) zum elektrischen Kontaktieren aufweist.

7. Anzünder nach Anspruch 6, **dadurch gekennzeichnet, daß** die Kontaktfelder (4) des ersten und des zweiten Halbleiterplättchens (1,2) über Bonddrähte (41) miteinander verbunden sind.

8. Anzünder nach Anspruch 7, **dadurch gekennzeichnet, daß** die Fläche des zweiten Halbleiterplättechens (2) zumindest um die Fläche der Kontaktfelder (4) größer ist als die Fläche des ersten Halbleiterplättchens (1).

9. Anzünder nach Anspruch 6, **dadurch gekennzeichnet, daß** jedes Kontaktfeld (4) auf der Breitseite des jeweiligen Halbleiterplättchens (1,2,3) angeordnet ist.

10. Anzünder nach Anspruch 6, **dadurch gekennzeichnet, daß** die Kontaktfelder (4) des ersten und des zweiten Halbleiterplättchens (1,2) direkt aufeinander aufliegen.

11. Anzünder nach einem der vorhergehenden Ansprüche, **dadurch gekennzeichnet, daß** zumindest ein Metallträger (5) und zusammen eine auf dem Metallträger (5) angeordnete Kappe (8) eine Kapsel für das Zündmaterial bilden, und **daß** die Halbleiterplättchen (1,2,3) übereinander auf dem Metallträger (5) angeordnet sind.

12. Anzünder nach Anspruch 11, **dadurch gekennzeichnet, daß** Anschlußstifte (6) für die integrierte Schaltung (21) elektrisch isoliert durch den Metallträger (5) geführt sind.

## Claims

1. Ignition unit, in particular to activate an occupant protection device in a vehicle, with an ignition element (31) interacting with ignition material, with a first semiconductor plate (1), which contains a capacitor (11) in the form of an integral component to supply energy for an ignition process, with a second semiconductor plate (2), which contains an integral circuit layout (21) to control the ignition element (31), **characterised in that** the broad face of the first semiconductor plate (1) faces a broad face of the second semiconductor plate (2).

2. Ignition unit according to Claim 1, **characterised in that** the first and second semiconductor plates (1, 2) are arranged on top of each other.

3. Ignition unit according to Claim 1 or Claim 2, **characterised in that** the ignition element (31) is in the form of a resistance wire.

4. Ignition unit according to one of the preceding claims, **characterised in that** a third semiconductor plate (3) contains the ignition element (31) and **that** a broad face of the third semiconductor plate (3) faces a broad face of the first or second semiconductor plate (1, 2).

5. Ignition unit according to Claim 4, **characterised in that** the third semiconductor plate (3) is arranged on top of the first semiconductor plate (1).

6. Ignition unit according to one of the preceding claims, **characterised in that** each semiconductor plate (1, 2, 3) has contact fields (4) for the purpose of electrical contact.

7. Ignition unit according to Claim 6, **characterised in that** the contact fields (4) of the first and second semiconductor plates (1, 2) are connected together by means of connecting wires (41).

8. Ignition unit according to Claim 7, **characterised in that** the surface area of the second semiconductor plate (2) is bigger than the surface area of the first semiconductor plate (1) by at least the surface area of the contact fields (4).

9. Ignition unit according to Claim 6, **characterised in that** each contact field (4) is located on the broad face of the relevant semiconductor plate (1, 2, 3).

10. Ignition unit according to Claim 6, **characterised in that** the contact fields (4) of the first and second semiconductor plates (1, 2) lie directly on top of each other.

11. Ignition unit according to one of the preceding claims, **characterised in that** at least one metal support (5) and a cover (8) located on the metal support (5) together form a capsule for the ignition material and **that** the semiconductor plates (1, 2, 3) are arranged one on top of the other on the metal support (5).

12. Ignition unit according to Claim 11, **characterised in that** connecting pins (6) for the integral circuit (21) are fed through the metal support (5) with electrical insulation.

## Revendications

1. Système d'allumage, en particulier pour déclencher un moyen de protection d'occupants d'un véhicule automobile, comprenant un élément d'allumage (31) coopérant avec un matériau d'allumage, une première plaquette semiconductrice (1), qui contient un condensateur (11) réalisé sous forme d'élément intégré pour fournir de l'énergie pour une opération d'allumage, une deuxième plaquette semiconductrice (2) qui contient un agencement de circuit intégré (21) pour commander l'élément d'allumage (31), **caractérisé en ce que** la première plaquette semiconductrice (1) fait face, avec sa face large, à une face large de la deuxième plaquette semiconductrice (2).

2. Système d'allumage selon la revendication 1, **caractérisé en ce que** la première et la deuxième plaquettes semiconductrices (1, 2) sont disposées l'une sur l'autre.

3. Système d'allumage selon la revendication 1 ou la revendication 2, **caractérisé en ce que** l'élément d'allumage (31) est réalisé en tant que fil chauffant résistant.

4. Système d'allumage selon l'une quelconque des revendications précédentes, **caractérisé en ce qu'**une troisième plaquette semiconductrice (3) contient l'élément d'allumage (31), et **en ce que** la troisième plaquette semiconductrice (3) fait face, avec sa face large, à une face large de la première ou de la deuxième plaquette semiconductrice (1, 2).

5. Système d'allumage selon la revendication 4, **caractérisé en ce que** la troisième plaquette semiconductrice (3) est disposée sur la première plaquette semiconductrice (1).

6. Système d'allumage selon l'une quelconque des revendications précédentes, **caractérisé en ce que** chaque plaquette semiconductrice (1, 2, 3) présente des champs de contact (4) pour réaliser un contact électrique.

7. Système d'allumage selon la revendication 6, **caractérisé en ce que** les champs de contact (4) des première et deuxième plaquettes semiconductrices (1, 2) sont connectés les uns aux autres par des fils de liaison (41).

8. Système d'allumage selon la revendication 7, **caractérisé en ce que** la surface de la deuxième plaquette semiconductrice (2) est plus grande d'au moins la surface des champs de contact (4) que la surface de la première plaquette semiconductrice (1).

9. Système d'allumage selon la revendication 6, **caractérisé en ce que** chaque champ de contact (4) est disposé sur la face large de la plaquette semiconductrice respective (1, 2, 3).

10. Système d'allumage selon la revendication 6, **caractérisé en ce que** les champs de contact (4) des première et deuxième plaquettes semiconductrices (1, 2) reposent directement les uns sur les autres.

11. Système d'allumage selon l'une quelconque des revendications précédentes, **caractérisé en ce qu'**au moins un support en métal (5) et conjointement un capuchon (8) disposé sur le support en métal (5) forment une capsule pour le matériau d'allumage, et **en ce que** les plaquettes semiconductrices (1, 2, 3) sont disposées les unes sur les autres sur le support en métal (5).

12. Système d'allumage selon la revendication 11, **caractérisé en ce que** des broches de connexion (6) pour le circuit intégré (21) sont guidées de manière électriquement isolée par le support en métal (5).
